# EUROPÄISCHE PATENTSCHRIFT

(11) **EP 2 829 372 B1**
(45) Veröffentlichungstag und Bekanntmachung des Hinweises auf die Patenterteilung: **30.12.2015**
(21) Anmeldenummer: 14175782.3
(22) Anmeldetag: 04.07.2014
(51) Int. Cl.: B26D 1/157, B26D 5/02, B26D 7/26, B26D 7/01

(54) **Vorrichtung zum Aufschneiden von Lebensmittelprodukten**
Device for cutting food products
Dispositif de découpage de produits alimentaires

(30) Priorität: 26.07.2013 DE 102013214663
(43) Veröffentlichungstag der Anmeldung: 28.01.2015
(73) Patentinhaber: Weber Maschinenbau GmbH Breidenbach, 35236 Breidenbach (DE)
(72) Erfinder: Burk, Alexander, 35232 Dautphetal (DE); Kuhmichel, Christoph, 57334 Bad Laasphe (DE)
(74) Vertreter: Manitz, Finsterwald & Partner GbR

(56) Entgegenhaltungen:
- EP-A1- 2 422 940
- WO-A1-01/91980
- DE-A1-102008 019 776

## Beschreibung

Die vorliegende Erfindung betrifft eine Vorrichtung zum Aufschneiden von Lebensmittelprodukten, insbesondere Hochleistungsslicer, ein Verfahren zum Ermitteln einer axialen Referenzstellung eines Schneidmessers an einer derartigen Vorrichtung und ein Verfahren zum Einstellen eines Schneidspalts an einer derartigen Vorrichtung.

Eine aus der WO 2010/142378 A1 bekannte Vorrichtung zum Aufschneiden von Lebensmittelprodukten weist eine Produktzuführung auf, die ein oder mehrere aufzuschneidende Lebensmittelprodukte entlang einer Produktförderrichtung einer Schneidebene zuführt, in der sich wenigstens ein Schneidmesser, insbesondere rotierend und/oder umlaufend, bewegt, wobei die Produktzuführung wenigstens ein Abschlusselement umfasst, das eine Auf- und/oder Anlagefläche für einen vorderen Produktendbereich aufweist und auswechselbar an einem Träger fixiert ist.

Mit derartigen Schneidvorrichtungen, die auch als Slicer bezeichnet werden, können Lebensmittelprodukte unterschiedlicher Konsistenz mit hoher Schnittfolge aufgeschnitten werden. Das Abschlusselement dient dazu, das aufzuschneidende Produkt auch noch in der Nähe der Schneidebene sicher zu führen, um auf diese Weise optimale Schneidergebnisse zu erhalten. Dabei kann das Abschlusselement bis unmittelbar an die Schneidebene heranreichen, so dass das Abschlusselement eine Schneidkante definiert, die während des Schneidvorgangs mit dem Schneidmesser zusammenwirkt und daher auch als Gegenmesser bezeichnet wird.

Zur Erzielung einer hohen Schneidqualität ist es wichtig, den so genannten Schneidspalt, d.h. den axialen Abstand zwischen der die Schneidebene definierenden Schneide des Schneidmessers und dem Abschlusselement, möglichst präzise einstellen zu können. Dies ist auch deshalb wichtig, da die optimale Größe des Schneidspalts von der Art oder dem Typ des Abschlusselements abhängt. Bei einem aus Kunststoff bestehenden Abschlusselement muss beispielsweise während des Aufschneidebetriebs eine Berührung des Abschlusselements durch das Schneidmesser vermieden werden, da ein Einschnitt in das Abschlusselement fatale Folgen haben kann. Die Größe des Schneidspalts wird hier typischerweise auf 0,5 bis 1,0 Millimeter eingestellt. Bei einem Abschlusselement aus einem diesbezüglich weniger kritischen Material, wie beispielsweise einem Abschlusselement aus Edelstahl, kann dagegen mit einem deutlich kleineren Schneidspalt gearbeitet werden, der zum Beispiel 0,1 Millimeter oder weniger betragen kann, wobei im manchen Fällen sogar mit einem nahezu auf Null reduzierten Schneidspalt geschnitten werden kann, so dass eine Scherwirkung zwischen dem Schneidmesser und dem Abschlusselement vorhanden ist.

Das Einstellen des Schneidspalts kann durch eine axiale Verstellbewegung des Schneidmessers relativ zum Abschlusselement erfolgen. Alternativ oder zusätzlich kann das Abschlusselement relativ zum axial feststehenden Messer bewegt werden, um den Schneidspalt einzustellen. Moderne Slicer besitzen oft zusätzlich zu dem Rotationsantrieb für das Schneidmesser einen in der Regel auf eine Rotorwelle, an der das Schneidmesser lösbar angebracht ist, wirkenden Axialantrieb als Bestandteil einer Verstelleinrichtung, die primär dazu dient, das Schneidmesser während des Aufschneidebetriebs zur Durchführung so genannter Leerschnitte vorübergehend axial aus der Schneidebene heraus bzw. weiter von der Schneidkante weg zu fahren. Ein derartiger Axialantrieb wird in der Praxis auch dazu verwendet, den Schneidspalt einzustellen, und in einem solchen Fall ist es nicht notwendig und wird es auch nicht praktiziert, zur Schneidspalteinstellung das Abschlusselement axial zu verfahren. Gleichwohl beziehen sich im Rahmen der vorliegenden Offenbarung alle Ausführungen zum axialen Verstellen des Schneidmessers analog auch auf ein axiales Verstellen des Abschlusselements.

Die Einstellung des Schneidspalts erfolgt in der Praxis meist unter Verwendung einer auch als Nullpunkt bezeichneten Referenzstellung, die nachfolgend auch als axiale Referenzstellung bezeichnet wird und die dadurch definiert ist, dass das Schneidmesser das Abschlusselement berührt. Ausgehend von dieser Referenzstellung wird das Schneidmesser zum Einstellen des Schneidspalts um eine dem jeweils gewünschten Schneidspalt entsprechende axiale Wegstrecke von dem Abschlusselement wegbewegt.

Für die Schneidspalteinstellung ist es folglich erforderlich, diese Referenzstellung eindeutig zu erkennen, wobei es insbesondere für moderne Hochleistungsslicer aus wirtschaftlichen Gründen entscheidend ist, dass die Schneidspalteinstellung und somit das Erkennen der Referenzstellung schnell und automatisch erfolgen können. Bedeutsam ist dies vor allem vor dem Hintergrund, dass die Schneidspalteinstellung ein bei modernen Slicern sehr häufig durchzuführender Vorgang ist. So muss beispielsweise nach jedem Messerwechsel der Schneidspalt neu eingestellt werden, da die absolute Lage der Schneidebene im Slicer von dem jeweiligen Typ und dem jeweiligen Zustand, insbesondere dem Schleifzustand, des gerade verwendeten Schneidmessers abhängig ist. Zudem bestimmt auch die Art des aufzuschneidenden Produkts die jeweils benötigte Größe für den Schneidspalt. Auch andere Parameter eines jeweiligen Aufschneidevorgangs, wie beispielsweise die Drehzahl des Messers, die zum Aufschneiden eines bestimmten Produkts benötigt wird, bestimmen die notwendige bzw. optimale axiale Position der Schneidebene relativ zum Abschlusselement während des Aufschneidebetriebs.

Methoden zum automatischen Einstellen des Schneidspalts unter Verwendung einer Referenzstellung, in der das Schneidmesser eine Schneidkante berührt, sind im Stand der Technik bekannt. Die EP 2 279 064 B1 beschreibt die Verwendung eines Schwingungssensors zur Schneidspalteinstellung. In der EP 1 409 210 B1 ist eine Methode beschrieben, bei welcher der Stromanstieg einer Verstelleinrichtung zum axialen Verstellen des Schneidmessers gemessen wird, der sich einstellt, wenn mittels der Verstelleinrichtung das Schneidmesser gegen die Schneidkante bewegt wird. Die WO 2005/009696 A1 offenbart eine Vorgehensweise, bei der ein Kontakt zwischen dem Messer und einer Schneidleiste durch den Anstieg des Drehmoments bzw. der Stromaufnahme des Antriebs des Messers erkannt wird.

Die DE 10 2008 019 776 A1 aus der Patentfamilie der EP 2 279 064 B1 offenbart eine Vorrichtung gemäß dem Oberbegriff des Anspruchs 1 und ein Verfahren gemäß dem Oberbegriff des Anspruchs 11.

Aufgabe der vorliegenden Erfindung ist es, eine Möglichkeit zu schaffen, um in einfacher Weise eine axiale Referenzstellung des Schneidmessers relativ zum Abschlusselement, oder umgekehrt, ermitteln zu können.

Die Lösung dieser Aufgabe erfolgt durch die Merkmale des Vorrichtungsanspruchs 1 bzw. durch die Merkmale des Verfahrensanspruchs 11.

Erfindungsgemäß wird eine Vorrichtung zum Aufschneiden von Lebensmittelprodukten, insbesondere Hochleistungsslicer, bereitgestellt, die eine Produktzuführung aufweist, die ein oder mehrere aufzuschneidende Produkte entlang einer Produktförderrichtung einer Schneidebene zuführt, in der sich wenigstens ein Schneidmesser rotierend und/oder umlaufend um eine Achse bewegt, wobei die Produktzuführung wenigstens ein Abschlusselement, insbesondere eine Schneidkante und/oder eine Formschale, umfasst, das eine produktführende Auf- und/oder Anlagefläche für einen vorderen Produktendbereich aufweist und mit dem das Schneidmesser im Aufschneidebetrieb zusammenwirkt, wobei zum Ermitteln einer axialen Referenzstellung des Schneidmessers das Schneidmesser und/oder das Abschlusselement in axialer Richtung relativ zueinander aufeinander zu bewegbar sind, wobei zumindest ein als Kontaktabschnitt ausgebildeter Bereich des Abschlusselements vorgesehen ist, und wobei eine Messeinrichtung vorgesehen ist, mittels der eine Bewegung des Kontaktabschnitts als Erreichen der Referenzstellung detektierbar ist, wobei der Kontaktabschnitt beweglich gelagert ist.

Wie bereits erwähnt wurde, handelt es sich bei der Referenzstellung um diejenige Stellung, bei der das Schneidmesser das Abschlusselement berührt. Genauer handelt es sich bei der Referenzstellung im Sinne der vorliegenden Erfindung um diejenige Stellung, bei der das Schneidmesser den Kontaktabschnitt des Abschlusselements in seiner Normalstellung berührt, da diese Stellung eindeutig definiert ist und es bei der erfindungsgemäßen Vorrichtung vorgesehen ist, dass der Kontaktabschnitt und das Schneidmesser einander berühren können.

Wird bei der erfindungsgemäßen Vorrichtung zum Beispiel das Schneidmesser in axialer Richtung auf den in seiner Normalstellung ruhenden Kontaktabschnitt zugefahren, so gelangt das Schneidmesser bei Erreichen der dann noch nicht erkannten Referenzstellung in Kontakt mit dem Kontaktabschnitt. Eine sich dadurch ergebende Bewegung des Kontaktabschnitts kann dabei als Erreichen der Referenzstellung detektiert werden. Der vorliegenden Erfindung liegt somit der Gedanke zugrunde, eine Bewegung des Kontaktabschnitts als Erreichen der Referenzstellung des Schneidmessers zu detektieren.

Vorzugsweise ist der Kontaktabschnitt von dem Schneidmesser aus einer Normalstellung herausbewegbar, so dass - nachdem das Schneidmesser den Kontaktabschnitt berührt hat - bei der weiteren Axialfahrt des Schneidmessers der Kontaktabschnitt aus seiner der Referenzstellung des Schneidmessers entsprechenden Normalstellung bewegt wird und diese Bewegung als Erreichen der Referenzstellung detektiert werden kann.

Insbesondere kann das In-Bewegung-Setzen des Kontaktabschnitts als Erreichen der Referenzstellung detektiert werden, da sich der Kontaktabschnitt aus seiner Normalstellung heraus gerade dann in Bewegung setzt, wenn das Schneidmesser über die Referenzstellung hinaus weiter in der axialen Richtung verfahren wird.

Mittels der Messeinrichtung kann vorzugsweise eine unidirektionale Bewegung des Kontaktabschnitts aus seiner Normalstellung heraus detektiert werden. Dabei kann es ausreichend sein, wenn der Kontaktabschnitt nur über eine sehr kurze Strecke, zum Beispiel um weniger als 1 Millimeter oder gar nur um einige Mikrometer, gegenüber seiner Normalstellung bewegt wird, da - wie erwähnt - die Referenzstellung derjenigen Stellung des Schneidmessers entspricht, an der das Schneidmesser und der Kontaktabschnitt gerade in Kontakt miteinander gelangen, so dass es zur Ermittlung der axialen Referenzstellung ausreichen kann, wenn das In-Bewegung-Setzen des Kontaktabschnitts aus seiner Normalstellung heraus detektiert wird.

Bevorzugt steht der Kontaktabschnitt in seiner Normalstellung über das Abschlusselement hinaus in Richtung des Schneidmessers vor. Dadurch kann auf einfache Weise erreicht werden, dass der Kontaktabschnitt mit dem Schneidmesser in Kontakt gelangen und somit aus seiner Normalposition bewegt werden kann.

Vorzugsweise ist der Kontaktabschnitt von einem Teilbereich gebildet, der an einem Basisabschnitt des Abschlusselements beweglich gelagert ist. Dadurch kann auf einfache Weise ein Abschlusselement mit einem beweglichen Kontaktabschnitt gebildet werden. Besonders bevorzugt ist der Teilbereich ein oberer Bereich des Abschlusselements. Der Basisabschnitt kann dabei zum insbesondere lösbaren Befestigen des Abschlusselements an einer in Produktförderrichtung gesehen vorgeordneten Produktauflage oder an einem Träger der Produktzuführung ausgebildet sein. Das Abschlusselement kann somit sicher fixiert werden, so dass es ausreichend abgestützt ist, um die während des Aufschneidebetriebs auf das Abschlusselement wirkenden Kräfte aufnehmen zu können.

Der Kontaktabschnitt kann von wenigstens einem Stift gebildet sein, der in einem, insbesondere in axialer Richtung, durch das Abschlusselement verlaufenden Führungskanal beweglich gelagert ist. Dadurch kann auf einfache Weise ein Abschlusselement mit einem beweglichen Kontaktabschnitt gebildet werden. Da der Stift im Führungskanal angeordnet ist, wirkt sich dessen Beweglichkeit während des Aufschneidebetriebs in keiner Weise negativ aus. Insbesondere kann das Abschlusselement einerseits eine feste, unbewegliche Oberseite als Produkt führende Auflage- bzw. Anlagefläche für den vorderen Produktendbereich und andererseits einen starr mit der Oberseite verbundenen Befestigungsabschnitt zum lösbaren Fixieren des Abschlusselements an einer in Produktförderrichtung gesehen vorgeordneten Produktauflage oder an einem Träger der Produktzuführung aufweisen, so dass das Abschlusselement ausreichend stabil abgestützt werden kann, um die Kräfte, die im Aufschneidebetrieb auf das Abschlusselement wirken, aufnehmen zu können.

Nach einer alternativen Ausgestaltung der erfindungsgemäßen Vorrichtung ist der Kontaktabschnitt von dem gesamten Abschlusselement gebildet. Auf diese Weise kann das Abschlusselement einstückig und somit kostengünstig hergestellt werden. Dabei kann es insbesondere vorgesehen sein, dass das Abschlusselement beweglich an einer in Produktförderrichtung gesehen vorgeordneten Produktauflage oder an einem Träger der Produktzuführung gelagert werden kann, um eine Bewegbarkeit des Abschlusselements zur Ermittlung der Referenzstellung zu erreichen.

Bevorzugt ist der Kontaktabschnitt in die Normalstellung vorgespannt. Der Kontaktabschnitt nimmt somit seine Normalstellung ein, wenn dieser außer Kontakt mit dem Schneidmesser ist.

Die Messeinrichtung kann vom Schneidmesser aus gesehen hinter dem Kontaktabschnitt angeordnet sein. Durch eine derartige Anordnung der Messeinrichtung kann eine vom Schneidmesser verursachte Bewegung des Kontaktabschnitts besonders einfach detektiert werden. Außerdem kann die Messeinrichtung gut gegen Verschmutzung oder Beschädigung geschützt werden.

Bevorzugt ist die Messeinrichtung zwischen dem Kontaktabschnitt und einer Produktauflage der Produktzuführung angeordnet. Durch eine derartige Anordnung kann die Messeinrichtung ebenfalls gut vor Verschmutzung geschützt werden.

Nach einer Weiterbildung der Erfindung ist die Messeinrichtung in das Abschlusselement oder in die Produktauflage integriert. Durch diese Maßnahme kann die Messeinrichtung gut gegen Verschmutzung und Beschädigung geschützt werden. Die Integration der Messeinrichtung in das Abschlusselement hat außerdem den Vorteil, dass die Messeinrichtung zusammen mit dem Abschlusselement ausgetauscht wird, so dass die Messeinrichtung regelmäßig inspiziert und/oder erneuert wird, wodurch Fehlfunktionen vermieden werden können. Andererseits hat die Integration der Messeinrichtung in die Produktauflage bzw. in einen vom Abschlusselement separaten Bereich der Produktzuführung den Vorteil, dass die Messeinrichtung bei einem Austausch des Abschlusselements nicht mitausgetauscht wird, wodurch sich Kosten einsparen lassen.

Nach einer bevorzugten Ausgestaltung weist die Messeinrichtung wenigstens einen Sensor zur Messung der Distanz zum Kontaktabschnitt auf. Mittels des Sensors kann eine Herausbewegung des Kontaktabschnitts aus der Normalstellung insbesondere derart detektiert werden, dass eine Änderung der Distanz zwischen dem Sensor und dem Kontaktabschnitt gemessen wird. Dabei entspricht die Distanzänderung der Wegstrecke, um die sich der Kontaktabschnitt aus seiner Normalstellung herausbewegt hat, so dass anhand der gemessenen Distanzänderung die Referenzstellung für das Schneidmesser bestimmt werden kann.

Bevorzugt ist der Sensor ein magnetostriktiver Wegsensor. Ein derartiger Wegsensor ist besonders robust und verhältnismäßig unempfindlich gegenüber Umwelteinflüssen. Der Sensor kann aber auch ein auf einem anderen Messprinzip beruhender Wegsensor sein, wie zum Beispiel ein Ultraschallsensor, ein kapazitiver Wegsensor, ein Inkrementalgeber oder ein Potentiometergeber.

Nach einer Weiterbildung der Erfindung ist eine Referenziereinrichtung vorgesehen, die dazu ausgebildet ist, aus der detektierten Bewegung des Kontaktabschnitts, insbesondere aus einer gemessenen Distanz zwischen einem Sensor und dem Kontaktabschnitt, die Referenzstellung zu bestimmen. Dabei kann die Referenziereinrichtung insbesondere dazu ausgebildet sein, aus einer von einer Herausbewegung des Kontaktabschnitts aus der Normalstellung bewirkten Änderung der Distanz zwischen dem Sensor und dem Kontaktabschnitt die Referenzstellung für das Schneidmesser zu ermitteln.

Es kann eine Verstelleinrichtung vorgesehen sein, mittels der das Schneidmesser und/oder das Abschlusselement längs der axialen Richtung verstellbar ist. Dabei kann die Verstelleinrichtung insbesondere dazu verwendet werden, um das Schneidmesser auf ein nicht verstellbares Abschlusselement zuzubewegen, um die axiale Referenzstellung des Schneidmessers zu ermitteln.

Vorzugsweise ist eine Steuereinrichtung vorgesehen, die dazu ausgebildet ist, unter Verwendung der Referenzstellung das Schneidmesser mittels der Verstelleinrichtung von dem Kontaktabschnitt weg in eine entsprechend dem jeweils gewünschten Schneidspalt von dem Kontaktabschnitt beabstandete Arbeitsstellung zu bewegen. Der Schneidspalt kann somit anhand der ermittelten Referenzstellung eingestellt werden.

Es kann auch eine Steuereinrichtung vorgesehen sein, die dazu ausgebildet ist, unter Verwendung der Referenzstellung das Abschlusselement oder eine Produktauflage, an der das Abschlusselement angeordnet ist, mittels einer Verstelleinrichtung von dem Schneidmesser weg in eine entsprechend dem jeweils gewünschten Schneidspalt vom Schneidmesser beabstandete Stellung zu bewegen. Der Schneidspalt kann somit durch Verfahren des Abschlusselements bzw. der Produktauflage relativ zum Schneidmesser eingestellt werden.

Die Erfindung betrifft auch ein Verfahren zum Ermitteln einer axialen Referenzstellung eines Schneidmessers an einer Vorrichtung zum Aufschneiden von Lebensmittelprodukten, insbesondere Hochleistungsslicer, bei dem das Schneidmesser und/oder ein Abschlusselement, insbesondere eine Schneidkante und/oder eine Formschale, axial relativ zueinander aufeinander zu bewegt werden, zumindest ein als Kontaktabschnitt ausgerichteter Bereich des Abschlusselements vorgesehen ist, und eine Bewegung des Kontaktabschnitts als Erreichen der Referenzstellung detektiert wird, wobei der Kontaktabschnitt beweglich gelagert ist. Damit kann auf einfache Weise anhand einer Bewegung des Kontaktabschnitts das Erreichen der Referenzstellung detektiert werden.

Bevorzugt wird der Kontaktabschnitt von dem Schneidmesser aus einer Normalstellung herausbewegt, die der Kontaktabschnitt bei Erreichen der Referenzstellung einnimmt.

Bevorzugt wird die Referenzstellung aus einer gemessenen Distanz zwischen einem Sensor und dem Kontaktabschnitt bestimmt, da anhand einer derartigen Distanzmessung eine Herausbewegung des Kontaktabschnitts aus seiner Normalstellung in einfacher Weise quantitativ detektiert werden kann.

Nach einer bevorzugten Weiterbildung des erfindungsgemäßen Verfahrens wird das Schneidmesser zur Ermittlung der axialen Referenzstellung, insbesondere entgegen der für den Aufschneidebetrieb vorgesehenen Drehrichtung, in Rotation versetzt, insbesondere mit einer für den Aufschneidebetrieb vorgesehenen Drehzahl. Die Referenzstellung kann somit bei einem laufenden Schneidmesser ermittelt werden, so dass sich bei laufendem Messer einstellende Effekte, wie etwa der als "Aufschüsselung" bekannte Effekt, berücksichtigt werden können.

Indem das Schneidmesser insbesondere entgegen der für den Aufschneidebetrieb vorgesehenen Drehrichtung betrieben wird, kann vermieden werden, dass das Messer beschädigt wird, wenn es während der Axialfahrt den Kontaktbereich bzw. das Abschlusselement berührt.

Vorzugsweise ist der Axialantrieb, mittels dem das Schneidmesser und/oder das Abschlusselement zur Ermittlung der axialen Referenzstellung axial relativ zueinander aufeinander zu bewegt werden, mit dem Axialantrieb identisch, der während des Aufschneidebetriebs das Schneidmesser zur Durchführung von Leerschnitten in axialer Richtung oder entgegen die axiale Richtung bewegt.

Bevorzugt ist der Rotationsantrieb, mit dem das Schneidmesser zur Ermittlung der axialen Referenzstellung in Rotation versetzt wird, mit dem Rotationsantrieb identisch, der das Schneidmesser während des Aufschneidebetriebs antreibt, insbesondere mit einer Drehzahl von einigen 100 bis mehreren 1.000 Umdrehungen pro Minute.

Die Erfindung betrifft ferner ein Verfahren zum Einstellen eines Schneidspalts zwischen einem Schneidmesser und einem Abschlusselement, insbesondere einer Schneidkante und/oder einer Formschale, an einer Vorrichtung zum Aufschneiden von Lebensmittelprodukten, insbesondere Hochleistungsslicer, beim dem anhand des erfindungsgemäßen Verfahrens zur Ermittlung der axialen Referenzstellung des Schneidmessers dessen axiale Referenzstellung ermittelt wird, und bei dem das Schneidmesser ausgehend von der axialen Referenzstellung in eine von dem Abschlusselement beabstandete Arbeitsstellung und/oder das Abschlusselement in eine von dem Schneidmesser beabstandete Arbeitsstellung bewegt wird.

Weitere mögliche Ausführungsbeispiele der Erfindung sind in den abhängigen Ansprüchen, der Beschreibung sowie der Zeichnung angegeben.

Die Erfindung wird im Folgenden beispielhaft unter Bezugnahme auf die beiliegenden Figuren beschrieben. Es zeigen, jeweils schematisch,
- Fig. 1: eine seitliche Querschnittsansicht einer erfindungsgemäßen Aufschneidevorrichtung,
- Fig. 2: eine seitliche Querschnittsansicht einer alternativen Variante einer erfindungsgemäßen Aufschneidevorrichtung, und
- Fig. 3: eine seitliche Querschnittsansicht noch einer anderen alternativen Variante einer erfindungsgemäßen Aufschneidevorrichtung.

Die in Fig. 1 dargestellte Vorrichtung 1 zum Aufschneiden von Lebensmittelprodukten umfasst eine Produktzuführung 3, um ein aufzuschneidendes Lebensmittelprodukt 5 entlang einer Produktförderrichtung F einer Schneidebene S zuzuführen, in der sich wenigstens ein Schneidmesser 7 rotierend und/oder umlaufend um eine Achse A bewegt. Bei dem Schneidmesser 7 kann es sich insbesondere um ein Sichelmesser oder ein Kreismesser handeln, deren Verwendung im Zusammenhang mit einer Vorrichtung zum Aufschneiden von Lebensmittelprodukten grundsätzlich bekannt ist.

Die Produktzuführung 3 weist eine stationär ausgeführte Produktauflage 9 auf, auf der das Produkt 5 liegend in Förderrichtung F transportiert werden kann. Dabei kann ein nicht dargestellter Produktgreifer in das in Förderrichtung F gesehen hintere Ende des Produkts 5 eingreifen, wobei mittels des Produktgreifers das Produkt 5 längs der Förderrichtung F gefördert werden kann. Die Verwendung eines derartigen Produktgreifers zur Produktförderung ist grundsätzlich bekannt, so dass hierauf nicht näher eingegangen wird.

An dem dem Schneidmesser 7 zugewandten Ende der Produktauflage 9 ist ein Abschlusselement 11 vorgesehen, das insbesondere nach Art einer Schneidkante oder einer Formschale ausgebildet sein kann. Bei dem Ausführungsbeispiel der Fig. 1 weist das Abschlusselement 11 einen Basisabschnitt 13 auf, an dem ein Kontaktabschnitt 15 beweglich gelagert ist. Der Kontaktabschnitt 15 ist in eine Normalstellung vorgespannt, in welcher er über den Basisabschnitt 13 hinaus in Richtung des Schneidmessers 7 vorsteht.

Außerdem bildet der Kontaktabschnitt 15, wie Fig. 1 zeigt, einen oberen Bereich des Abschlusselements 11, so dass der Kontaktabschnitt 15 während des Aufschneidebetriebs eine Auflagefläche für den vorderen Endbereich des Produkts 5 bilden und mit dem Schneidmesser 7 nach Art eines Gegenmessers zusammenwirken kann. Dabei bildet die senkrecht zur Bildebene verlaufende vordere Oberkante des Kontaktabschnitts 15 die eigentliche Schneidkante SK, die beim Aufschneiden mit dem Schneidmesser 7 zusammenwirkt.

Wie erwähnt, bewegt sich das Schneidmesser 7 während des Aufschneidebetriebs in der Schneidebene S. Das Schneidmesser 7 befindet sich dann in seiner Arbeitsstellung, in der das Schneidmesser 7 einen einem gewünschten Schneidspalt SP entsprechenden axialen Abstand zu dem Kontaktabschnitt 15 aufweist. Dabei ist es für den Aufschneidebetrieb wichtig, dass der Schneidspalt SP möglichst präzise eingestellt ist. Wie der Schneidspalt SP eingestellt werden kann, wird nachstehend näher erläutert.

Das Schneidmesser 7 ist mit einer Verstelleinrichtung 35 gekoppelt, mittels der das Schneidmesser 7 längs einer axialen Richtung Q verfahren und somit auf den Kontaktabschnitt 15 zubewegt werden kann. Die axiale Richtung Q verläuft dabei längs der Achse A, um die das Schneidmesser 7 bewegt wird, wie Fig. 1 zeigt. Die Verstelleinrichtung 35 weist eine Rotorwelle 17 auf, die das Schneidmesser 7 trägt und die in einer feststehenden Nabe (nicht gezeigt) eines kombinierten Axial- und Rotationsantriebs 19 drehbar und längs der axialen Richtung Q verstellbar gelagert ist, so dass das Schneidmesser 7 entsprechend längs der axialen Richtung Q verfahren werden kann. Derartige Verstelleinrichtungen bzw. derartige kombinierte Dreh- und Axiallager bzw. entsprechende Axial- und Rotationsantriebe sind grundsätzlich bekannt, so dass sie an dieser Stelle nicht näher beschrieben werden.

Zur Schneidspalteinstellung ist es zunächst erforderlich, dass die Referenzstellung des Schneidmessers 7 ermittelt wird. Als Referenzstellung wird dabei diejenige Stellung des Schneidmessers 7 angesehen, bei der sich das Schneidmesser 7 in einer Kontaktebene K befindet und den in Normalstellung angeordneten Kontaktabschnitt 15 gerade berührt.

Um die Referenzstellung zu finden, wird das Schneidmesser 7 mittels der Verstelleinrichtung 35 in axialer Richtung Q auf den Kontaktabschnitt 15 zu verfahren. Sobald das Schneidmesser 7 seine noch nicht erkannte Referenzstellung erreicht, gelangt es in Kontakt mit dem Kontaktabschnitt 15 und nimmt ab dem Zeitpunkt der Berührung während seiner weiteren Axialfahrt den Kontaktabschnitt 15 gewissermaßen mit. Dadurch bewegt sich der Kontaktabschnitt 15 aus seiner Normalstellung heraus. Das Erreichen der Referenzstellung durch das Schneidmesser 7 kann somit mittels einer Detektion der Herausbewegung des Kontaktabschnitts 15 aus seiner Normalstellung erkannt werden.

Zur Detektion der Herausbewegung ist ein Sensor 23 einer Messeinrichtung 21 vorgesehen. Der Sensor 23 ist mit einer Referenziereinrichtung 37 gekoppelt, die in eine Steuereinrichtung 39 integriert ist. Die Referenziereinrichtung ist dabei dazu ausgebildet, aus den vom Sensor 23 bzgl. einer detektierten Bewegung des Kontaktabschnitts 15 bereitgestellten Sensorsignalen die Referenzstellung für das Schneidmesser 7 zu ermitteln.

Die Steuereinrichtung 39 ist mit der Verstelleinrichtung 35 gekoppelt und dazu ausgebildet, unter Verwendung der ermittelten Referenzstellung den kombinierten Axial- und Rotationsantrieb 19 der Verstelleinrichtung 35 derart anzusteuern, dass dieser das Schneidmesser 7 in eine entsprechend dem gewünschten Schneidspalt SP von dem Kontaktabschnitt 15 beabstandete Arbeitsstellung (vgl. die Schneidebene S in Fig. 1) verfährt.

Bevorzugt handelt es sich bei dem Sensor 23 um einen Wegsensor. Wie vorstehend erläutert wurde, wird das Schneidmesser 7, das während seiner Axialfahrt bei Erreichen der Referenzstellung in Kontakt mit dem in seiner Normalstellung angeordneten Kontaktabschnitt 15 gelangt, noch etwas weiter in axialer Richtung bewegt, so dass das Schneidmesser 7 den Kontaktabschnitt 15 aus seiner Normalstellung herausbewegt. Diese Herausbewegung kann mittels des als Wegsensor ausgebildeten Sensors 23 in Form einer Änderung des Abstands zwischen dem Sensor 23 und dem Kontaktabschnitt 15 quantitativ erfasst werden.

Die mittels des Wegsensors 23 gemessene Abstandsänderung entspricht dabei der Distanz, um die das Schneidmesser 7 während seiner Axialfährt über seine Referenzstellung und damit über die Kontaktebene K hinaus in axialer Richtung weiterbewegt wurde, so dass die Referenziereinrichtung 37 anhand der gemessenen Abstandsänderung die Referenzstellung des Schneidmessers 7 ermitteln kann. Die Axialfahrt des Schneidmessers 7 über die Referenzstellung hinaus kann dabei nur über eine sehr kurze Wegstrecke, z. B. von weniger als 1 Millimeter, erfolgen, so dass mittels des Wegsensors 23 eine entsprechend geringe Abstandsänderung erfasst werden kann. Die Steuereinrichtung 39 kann dann den kombinierten Axial- und Rotationsantrieb 19 unter Verwendung der ermittelten Referenzstellung derart ansteuern, dass das Schneidmesser 7 in die dem gewünschten Schneidspalt SP von dem Kontaktabschnitt 15 beabstandete Arbeitsstellung verfahren und somit der Schneidspalt SP eingestellt wird.

Die in Fig. 2 dargestellte Aufschneidevorrichtung 1a kann in der gleichen Weise wie die Vorrichtung 1 der Fig. 1 zum Ermitteln der Referenzstellung des Schneidmessers 7 und zum Einstellen des Schneidspalts SP eingesetzt werden. Im Unterschied zur Vorrichtung 1 der Fig. 1 weist die Vorrichtung 1a der Fig. 2 jedoch ein einstückig ausgebildetes Abschlusselement 11 auf, das als Ganzes den Kontaktabschnitt 15 bildet, der in seine in Fig. 2 gezeigte Normalstellung vorgespannt ist und in Richtung des Schneidmessers 7 über die Produktzuführung 3 hervorsteht, an der das Abschlusselement 11 längs der axialen Richtung Q beweglich gelagert ist.

Die Vorrichtung 1b der Fig. 3 kann ebenfalls in der gleichen Weise wie die Vorrichtungen 1 und 1a zum Ermitteln der axialen Referenzstellung des Schneidmessers 7 und zum Einstellen des Schneidspalts SP benutzt werden. Im Unterschied zu den Vorrichtungen 1 und 1a weist die Vorrichtung 1b der Fig. 3 jedoch eine von einem Endlosförderband 25 gebildete Produktauflage 9 auf. Dabei ist das Endlosförderband 25 um eine in Fig. 3 gezeigte vordere Umlenkrolle 27 sowie eine nicht gezeigte hintere Umlenkrolle geführt und es wird durch ebenfalls nicht dargestellte Mittel angetrieben, um das aufliegende Produkt 5 in Produktförderrichtung F zu fördern. Ein in das hintere Produktende eingreifender Produktgreifer wird somit nicht zur Produktförderung benötigt, kann aber trotzdem vorgesehen sein.

Bei der Vorrichtung 1b der Fig. 3 bildet das Abschlusselement 11 das dem Schneidmesser 7 zugewandte Ende der Produktauflage für das Produkt 5. Dabei bildet die vordere Oberkante des Abschlusselements 11 die Schneidkante SK.

Das Abschlusselement 11 ist an einem Träger 29 der Produktzuführung 3 lösbar befestigt. Der Kontaktabschnitt 15 des Abschlusselements 11 wird von einem Stift 31 gebildet, der in einem in axialer Richtung Q durch das Abschlusselement 11 verlaufenden Führungskanal 33 beweglich gelagert und der in seine Normalstellung vorgespannt ist, wobei der Stift 31 in seiner Normalstellung aus dem Führungskanal 33 in Richtung des Schneidmessers 7 herausragt.

Die Kontaktebene K, in der sich das Schneidmesser 7 in seiner Referenzstellung befindet, fällt bei der Vorrichtung 1b nicht mit der Ebene der Schneidkante SK zusammen. Die Schneidebene S kann dabei, wie Fig. 3 zeigt, vor der Kontaktebene K liegen. Sie kann aber auch mit der Kontaktebene K zusammenfallen oder dahinter liegen (nicht gezeigt). Da bei der Vorrichtung der Fig. 3 der Stift 31 in seiner Normalstellung aus dem Führungskanal 33 in Richtung des Schneidmessers 7 herausragt, ist es insbesondere bei hinter der Kontaktebene K liegender Schneidebene S vorteilhaft, wenn der Stift 31 mittels einer nicht dargestellten Zurückzieheinrichtung während des Aufschneidebetriebs in den Führungskanal 33 zurückgezogen werden kann.

Wie Fig. 3 zeigt, entspricht der Schneidspalt SP dem Abstand zwischen der Schneidkante SK und der Schneidebene S, der sich allerdings nur um einen Offset von dem Abstand zwischen der Kontaktebene K und der Schneidebene S unterscheidet. Bei den Ausführungsbeispielen der Fig. 1 und 2 entspricht der Schneidspalt SP dagegen auch dem Abstand zwischen der Kontaktebene K und der Schneidebene S, so dass der Offset gleich Null ist.

Bei den Fig. 2 und 3 sind der Einfachheit halber die Steuereinrichtung 39 und die darin integrierte Referenziereinrichtung 37 nicht eingezeichnet. Wie vorstehend jedoch mit Bezug auf die Fig. 1 ausgeführt wurde, kann auch bei den Vorrichtungen 1a und 1b eine von dem Schneidmesser 9 bewirkte Herausbewegung des jeweiligen Kontaktabschnitts 15 aus seiner Normalstellung als Änderung des Abstands zwischen dem jeweiligen Sensor 23 und dem jeweiligen Kontaktabschnitt 15 (Stift 31) gemessen werden. Anhand der gemessenen Abstandsänderung kann dann mittels der Referenziereinrichtung 37 die Referenzstellung des Schneidmessers 7 bestimmt werden. Das Schneidmesser 7 kann dann unter Verwendung der Referenzstellung in seine Arbeitsstellung verfahren werden, in der das Schneidmesser 7 einen dem gewünschten Schneidspalt SP entsprechenden axialen Abstand zum jeweiligen Kontaktabschnitt 15 bzw. zur Schneidkante SK aufweist.

Bei den Vorrichtungen 1, 1a und 1b befindet sich der Sensor 23 vom Schneidmesser 7 aus betrachtet hinter dem jeweiligen Kontaktabschnitt 15, so dass der Sensor 23 gegen Verschmutzung geschützt ist.

Bei den Vorrichtungen 1 und 1a ist der Sensor 23 an der Produktauflage 9 angeordnet, was den Vorteil hat, dass der Sensor 23 bei einem Austausch des Abschlusselements 11 nicht mit ausgetauscht werden muss. Insbesondere kann der Sensor 23 in die dem Kontaktabschnitt 15 zugewandte Seite der Produktauflage 9 integriert sein, wodurch der Sensor 23 besonders gut gegen Verschmutzung und Beschädigung geschützt werden kann.

Bei der Vorrichtung 1b ist der Sensor 23 im hinteren Bereich des Führungskanals 33 angeordnet, so dass der Sensor 23 in das Abschlusselement 11 integriert und ebenfalls gut gegen Verschmutzung und Beschädigung geschützt ist.

Bei den Vorrichtungen 1, 1a, 1b ist der jeweilige Kontaktabschnitt 15 längs der axialen Richtung Q bewegbar. Der Kontaktabschnitt 15 könnte jedoch auch schräg oder quer zur axialen Richtung Q bewegbar sein. Die Verwendung eines Kontaktabschnitts 15, der längs der axialen Richtung Q verstellbar ist, hat jedoch den Vorteil, dass eine gemessene Abstandsänderung zwischen dem Sensor 25 und dem Kontaktabschnitt 15 der Distanz entspricht, um die das Schneidmesser 7 nach Erreichen der Referenzstellung in axialer Richtung weiterbewegt wurde. Das Schneidmesser 7 kann somit in die Referenzstellung gebracht werden, indem es um die gemessene Abstandsänderung zurückgefahren wird, oder gleich unter Verwendung der gemessenen Abstandsänderung in seine Arbeitsstellung gefahren werden.

Bei der Vorrichtung 1 der Fig. 1 ist der Kontaktabschnitt 15 beweglich an dem Basisabschnitt 13 gelagert. Dabei kann eine nicht dargestellte Arretiereinrichtung vorgesehen sein, mittels der der Kontaktabschnitt 15 in der Normalstellung am Basisabschnitt 13 festgelegt werden kann. Der Kontaktabschnitt 15 kann somit in Normalstellung lagefixiert werden, so dass dieser während des Aufschneidebetriebs als feststehendes Gegenmesser einsetzbar ist. Zur Einstellung des Schneidspalts SP kann die Arretiereinrichtung den Kontaktabschnitt 15 freigeben, so dass dieser gegenüber dem Basisabschnitt 13 bewegt werden kann. In der entsprechenden Weise kann bei der Vorrichtung 1a der Fig. 2 eine Arretiereinrichtung zum lösbaren Festlegen des Abschlusselements 11 an der Produktzuführung 3 vorgesehen sein.

In einer abgewandelten Ausgestaltung kann der Kontaktabschnitt 15 bei der Vorrichtung 1 der Fig. 1 am Basisabschnitt 13 festgelegt oder einstückig mit dem Basisabschnitt 13 ausgebildet sein. Eine von dem Schneidmesser 7 bewirkte Bewegung des Kontaktabschnitts 15 aus seiner Normalstellung heraus lässt sich bei dieser abgewandelten Ausgestaltung in Form einer Verbiegung oder Verformung detektieren, durch die der Kontaktabschnitt 15 aus seiner Normalstellung ausgelenkt wird. Entsprechend kann die Vorrichtung 1a der Fig. 2 dadurch abgewandelt werden, dass das den Kontaktabschnitt 15 bildende Abschlusselement 11 an der Produktzuführung 3 festgelegt und eine Verbiegung oder Verformung des Kontaktabschnitts 15, durch die der Kontaktabschnitt 15 aus seiner Normalstellung ausgelenkt wird, als Erreichen der Referenzstellung detektiert wird.

Die Fig. 1 bis 3 sind nicht maßstabsgetreu. Insbesondere sind Dimensionen, wie etwa diejenigen der Produktauflage 9, und Abstände, wie zum Beispiel der Abstand der Schneidebene S vom jeweiligen Kontaktabschnitt 15 bzw. von dem jeweiligen Abschlusselement 11, zur besseren Veranschaulichung übertrieben groß dargestellt.

### Bezugszeichenliste

- 1, 1a, 1b: Aufschneidevorrichtung
- 3: Produktzuführung
- 5: Produkt
- 7: Schneidmesser
- 9: Produktauflage
- 11: Abschlusselement
- 13: Basisabschnitt
- 15: Kontaktabschnitt
- 17: Rotorwelle
- 19: Axial- und Rotationsantrieb
- 21: Messeinrichtung
- 23: Sensor
- 25: Endlosförderband
- 27: vordere Umlenkrolle
- 29: Träger
- 31: Stift
- 33: Führungskanal
- 35: Verstelleinrichtung
- 37: Referenziereinrichtung
- 39: Steuereinrichtung

- F: Produktförderrichtung
- S: Schneidebene
- A: Achse
- Q: axiale Richtung
- K: Kontaktebene
- SK: Schneidkante
- SP: Schneidspalt

## Patentansprüche

1. Vorrichtung zum Aufschneiden von Lebensmittelprodukten (5), insbesondere Hochleistungsslicer, mit
einer Produktzuführung (3), die ein oder mehrere aufzuschneidende Produkte (5) entlang einer Produktförderrichtung (F) einer Schneidebene (S) zuführt, in der sich wenigstens ein Schneidmesser (7) rotierend und/oder umlaufend um eine Achse (A) bewegt, wobei die Produktzuführung (3) wenigstens ein Abschlusselement (11), insbesondere eine Schneidkante und/oder eine Formschale, umfasst, das eine produktführende Auf- und/oder Anlagefläche für einen vorderen Produktendbereich aufweist und mit dem das Schneidmesser (7) im Aufschneidebetrieb zusammenwirkt,
wobei zum Ermitteln einer axialen Referenzstellung des Schneidmessers (7) das Schneidmesser (7) und/oder das Abschlusselement (11) in axialer Richtung (Q) relativ zueinander aufeinander zu bewegbar sind, wobei zumindest ein als Kontaktabschnitt (15) ausgebildeter Bereich des Abschlusselements (11) vorgesehen ist, und wobei eine Messeinrichtung (21) vorgesehen ist, mittels der eine Bewegung des Kontaktabschnitts (15) als Erreichen der Referenzstellung detektierbar ist,
**dadurch gekennzeichnet, dass**
der Kontaktabschnitt (15) beweglich gelagert ist.

2. Vorrichtung nach Anspruch 1,
**dadurch gekennzeichnet, dass** der Kontaktabschnitt (15) von dem Schneidmesser (7) aus einer Normalstellung herausbewegbar ist,
wobei insbesondere der Kontaktabschnitt (15) in seiner Normalstellung über das Abschlusselement (11) hinaus in Richtung des Schneidmessers (7) vorsteht.

3. Vorrichtung nach Anspruch 1 oder 2,
**dadurch gekennzeichnet, dass** der Kontaktabschnitt (15) von einem Teilbereich, insbesondere von einem oberen Bereich, des Abschlusselements (11) gebildet ist, der an einem Basisabschnitt (13) des Abschlusselements (15) beweglich gelagert ist, oder dass
der Kontaktabschnitt (15) von wenigstens einem Stift (31) gebildet ist, der in einem, insbesondere in axialer Richtung (Q), durch das Abschlusselement (11) verlaufenden Führungskanal (33) beweglich gelagert ist.

4. Vorrichtung nach Anspruch 1 oder 2,
**dadurch gekennzeichnet, dass** der Kontaktabschnitt (15) von dem gesamten Abschlusselement (11) gebildet ist.

5. Vorrichtung nach einem der Ansprüche 2 bis 4,
**dadurch gekennzeichnet, dass** der Kontaktabschnitt (15) in die Normalstellung vorgespannt ist.

6. Vorrichtung nach einem der vorhergehenden Ansprüche,
**dadurch gekennzeichnet, dass** die Messeinrichtung (21) vom Schneidmesser (7) aus gesehen hinter dem Kontaktabschnitt (15) angeordnet ist, und/oder dass die Messeinrichtung (21) zwischen dem Kontaktabschnitt (15) und einer Produktauflage (9) der Produktzuführung (3) angeordnet ist, und/oder dass
die Messeinrichtung (21) in das Abschlusselement (11) oder eine Produktauflage (9) der Produktzuführung (3) integriert ist.

7. Vorrichtung nach einem der vorhergehenden Ansprüche,
**dadurch gekennzeichnet, dass** die Messeinrichtung (21) wenigstens einen Sensor (23) zur Messung der Distanz zum Kontaktabschnitt (15) aufweist, wobei bevorzugt der Sensor (23) ein insbesondere magnetostriktiver Wegsensor ist.

8. Vorrichtung nach einem der vorhergehenden Ansprüche,
**dadurch gekennzeichnet, dass** eine Referenziereinrichtung (37) vorgesehen ist, die dazu ausgebildet ist, aus der detektierten Bewegung des Kontaktabschnitts (15), insbesondere aus einer gemessenen Distanz zwischen einem Sensor (23) und dem Kontaktabschnitt (15), die Referenzstellung zu bestimmen.

9. Vorrichtung nach einem der vorhergehenden Ansprüche,
**dadurch gekennzeichnet, dass** eine Verstelleinrichtung (35) vorgesehen ist, mittels der das Schneidmesser (7) und/oder das Abschlusselement (11) längs der axialen Richtung (Q) verstellbar ist.

10. Vorrichtung nach einem der vorhergehenden Ansprüche,
**dadurch gekennzeichnet, dass** eine Steuereinrichtung (39) vorgesehen ist, die dazu ausgebildet ist, unter Verwendung der Referenzstellung das Schneidmesser (7) mittels einer Verstelleinrichtung (35) von dem Kontaktabschnitt (15) weg in eine entsprechend dem jeweils gewünschten Schneidspalt (SP) von dem Kontaktabschnitt (15) beabstandete Arbeitsstellung zu bewegen, oder dass
eine Steuereinrichtung (39) vorgesehen ist, die dazu ausgebildet ist, unter Verwendung der Referenzstellung das Abschlusselement (11) oder eine Produktauflage (9), an der das Abschlusselement (11) angeordnet ist, mittels einer Verstelleinrichtung von dem Schneidmesser (7) weg in eine entsprechend dem jeweils gewünschten Schneidspalt (SP) vom Schneidmesser (7) beabstandete Stellung zu bewegen.

11. Verfahren zum Ermitteln einer axialen Referenzstellung eines Schneidmessers (7) an einer Vorrichtung (1, 1a, 1b) zum Aufschneiden von Lebensmittelprodukten (5), insbesondere Hochleistungsslicer, bei dem
das Schneidmesser (7) und/oder ein Abschlusselement (11), insbesondere eine Schneidkante und/oder eine Formschale, axial relativ zueinander aufeinander zu bewegt werden,
zumindest ein als Kontaktabschnitt (15) ausgebildeter Bereich des Abschlusselements (11) vorgesehen ist, und
eine Bewegung des Kontaktabschnitts (15) als Erreichen der Referenzstellung detektiert wird,
**dadurch gekennzeichnet, dass**
der Kontaktabschnitt (15) beweglich gelagert ist.

12. Verfahren nach Anspruch 11,
**dadurch gekennzeichnet, dass** der Kontaktabschnitt (15) von dem Schneidmesser (7) aus einer Normalstellung herausbewegt wird, und/oder dass die Referenzstellung aus einer gemessenen Distanz zwischen einem Sensor (23) und dem Kontaktabschnitt (15) bestimmt wird.

13. Verfahren nach Anspruch 11 oder 12,
**dadurch gekennzeichnet, dass** das Schneidmesser (7) zur Ermittlung der axialen Referenzstellung, insbesondere entgegen der für den Aufschneidebetrieb vorgesehenen Drehrichtung, in Rotation versetzt wird, insbesondere mit einer für den Aufschneidebetrieb vorgesehenen Drehzahl.

14. Verfahren nach einem der Ansprüche 11 bis 13,
**dadurch gekennzeichnet, dass** der Axialantrieb (19), mittels dem das Schneidmesser (7) und/oder das Abschlusselement (11) zur Ermittlung der axialen Referenzstellung axial relativ zueinander aufeinander zu bewegt werden, mit dem Axialantrieb identisch ist, der während des Aufschneidebetriebs das Schneidmesser (7) zur Durchführung von Leerschnitten in axialer Richtung (Q) oder entgegen der axialen Richtung (Q) bewegt, und/oder
dass der Rotationsantrieb (19), mit dem das Schneidmesser (7) zur Ermittlung der axialen Referenzstellung in Rotation versetzt wird, mit dem Rotationsantrieb identisch ist, der das Schneidmesser (7) während des Aufschneidebetriebs antreibt, insbesondere mit einer Drehzahl von einigen 100 bis mehreren 1.000 Umdrehungen pro Minute.

15. Verfahren zum Einstellen eines Schneidspalts (SP) zwischen einem Schneidmesser (7) und einem Abschlusselement (11), insbesondere einer Schneidkante und/oder einer Formschale, an einer Vorrichtung (1, 1a, 1b) zum Aufschneiden von Lebensmittelprodukten (5), insbesondere Hochleistungsslicer, beim dem
durch ein Verfahren nach einem der Ansprüche 11 bis 14 die axiale Referenzstellung des Schneidmessers (7) ermittelt wird, und
das Schneidmesser (7) ausgehend von der axialen Referenzstellung in eine von dem Abschlusselement (11) beabstandete Arbeitsstellung und/oder das Abschlusselement (11) in eine von dem Schneidmesser (7) beabstandete Arbeitsstellung bewegt wird.

## Claims

1. An apparatus for the slicing of food products (5), in particular a high-performance slicer, comprising
a product feed (3) which feeds one or more products (5) to be sliced along a product conveying direction (F) to a cutting plane (S) in which at least one cutting blade (7) moves in a rotating and/or revolving manner about an axis (A), wherein the product feed (3) comprises at least one end element (11), in particular a cutting edge and/or a moulded tray, which has a product-guiding support and/or contact surface for a front product end region and with which the cutting blade (7) cooperates in slicing operation, wherein the cutting blade (7) and/or the end element (11) are movable towards one another in an axial direction (Q) relative to one another for the determination of an axial reference position of the cutting blade (7), with at least one region of the end element (11) which is formed as a contact section (15) being provided; and wherein a measuring apparatus (21) is provided by means of which a movement of the contact section (15) can be detected as a reaching of the reference position,
**characterised in that**
the contact section (15) is movably supported.

2. An apparatus in accordance with claim 1,
**characterised in that**
the contact section (15) can be moved out of a normal position (7) by the cutting blade (7),
wherein the contact section (15) in particular projects beyond the end element (11) in the direction of the cutting blade (7) in its normal position.

3. An apparatus in accordance with claim 1 or claim 2,
**characterised in that**
the contact section (15) is formed by a part region, in particular by an upper region, of the end element (11) which is movably supported at a base section (13) of the end element (11); or **in that** the contact section (15) is formed by at least one pin (31) which is movably supported in a guide passage (33) extending through the end element (11), in particular in an axial direction (Q).

4. An apparatus in accordance with claim 1 or claim 2,
**characterised in that**
the contact section (15) is formed by the total end element (11).

5. An apparatus in accordance with any one of the claims 2 to 4,
**characterised in that**
the contact section (15) is pre-loaded into the normal position.

6. An apparatus in accordance with any one of the preceding claims,
**characterised in that**
the measuring device (21) is arranged behind the contact section (15) viewed from the cutting blade (7); and/or **in that** the measuring device (21) is arranged between the contact section (15) and a product support (9) of the product feed (3); and/or **in that** the measuring device (21) is integrated into the end element (11) or into a product support (9) of the product feed (3).

7. An apparatus in accordance with any one of the preceding claims,
**characterised in that**
the measuring device (21) has at least one sensor (23) for measuring the distance from the contact section (15), with the sensor (23) preferably being a path sensor, in particular a magnetostrictive path sensor.

8. An apparatus in accordance with any one of the preceding claims,
**characterised in that**
a reference device (37) is provided which is configured to determine the reference position from the detected movement of the contact section (15), in particular from a measured distance between a sensor (23) and the contact section (15).

9. An apparatus in accordance with any one of the preceding claims,
**characterised in that**
an adjustment device (35) is provided by means of which the cutting blade (7) and/or the end element (11) is/are adjustable along the axial direction (Q).

10. An apparatus in accordance with any one of the preceding claims,
**characterised in that**
a control device (39) is provided which is configured to move the cutting blade (7) by means of an adjustment device (35) while using the reference position away from the contact section (15) into a working position spaced apart from the contact section (15) in accordance with the respective desired cutting gap (SP); or **in that** a control device (39) is provided which is configured to move the end element (11) or a product support (9), at which the end element (11) is arranged, by means of an adjustment device while using the reference position away from the cutting blade (7) into a position spaced apart from the cutting blade (7) in accordance with the respectively desired cutting gap (SP).

11. A method for the determination of an axial reference position of a cutting blade (7) at an apparatus (1, 1a, 1b) for slicing food products (5), in particular at a high-performance slicer, wherein
the cutting blade (7) and/or an end element (11), in particular a cutting edge and/or a moulded tray, is/are moved towards one another axially relative to one another;
at least one region of the end element (11) formed as a contact section (15) is provided; and
a movement of the contact section (15) is detected as a reaching of the reference position,
**characterised in that**
the contact section (15) is movably supported.

12. A method in accordance with claim 11,
**characterised in that**
the contact section (15) is moved out of a normal position by the cutting blade (7); and/or **in that**
the reference position is determined from a measured distance between a sensor (23) and the contact section (15).

13. A method in accordance with claim 11 or claim 12,
**characterised in that**
the cutting blade (7) is set into rotation, in particular at a rotating speed provided for the slicing operation, in particular against the direction of rotation provided for the slicing operation, for the determination of the axial reference position.

14. A method in accordance with any one of the claims 11 to 13,
**characterised in that**
the axial drive (19) by means of which the cutting blade (7) and/or the end element (11) is/are moved towards one another for the determination of the axial reference position axially relative to one another is identical to the axial drive which moves the cutting blade (7) in the axial direction (Q) or against the axial direction (Q) during the slicing operation for carrying out blank cuts; and/or
**in that** the rotary drive (19) by which the cutting blade (7) is set into rotation for the determination of the axial reference position is identical to the rotary drive which drives the cutting blade (7) during the slicing operation, in particular at a rotating speed of some 100 to several 1,000 revolutions per minute.

15. A method for the setting of a cutting gap (SP) between a cutting blade (7) and an end element (11), in particular a cutting edge and/or a moulded tray, at an apparatus (1, 1a, 1b) for the slicing of food products (5), in particular at a high-performance slicer, wherein the axial reference position of the cutting blade (7) is determined by a method in accordance with any one of the claims 11 to 14; and, starting from the axial reference position, the cutting blade (7) is moved into the working position spaced apart from the end element (11); and/or in that the end element (11) is moved into a working position spaced apart from the cutting blade (7).

## Revendications

1. Dispositif pour la découpe de produits alimentaires (5), en particulier trancheuse à haute performance, comprenant
une amenée de produits (3) qui amène le long d'une direction de convoyage de produits (F) un ou plusieurs produits à découper (5) à un plan de coupe (S) dans lequel au moins un couteau de coupe (7) se déplace en rotation et/ou en mouvement orbital autour d'un axe (A), dans lequel l'amenée de produits (3) inclut au moins un élément de terminaison (11), en particulier une arête de coupe et/ou une coque de mise en forme, qui présente une surface de pose et/ou d'appui, à fonction de guidage de produit, pour une zone terminale antérieure du produit, et qui coopère avec le couteau de coupe (7) dans le fonctionnement en découpe,
dans lequel, pour déterminer une position de référence axiale du couteau de coupe (7), le couteau de coupe (7) et/ou l'élément de terminaison (11) sont déplaçables l'un par rapport à l'autre en direction l'un de l'autre en direction axiale (Q), et il est prévu au moins une zone de l'élément de terminaison (11) réalisée comme portion de contact (11), et dans lequel il est prévu un système de mesure (21) au moyen duquel un mouvement de la portion de contact (15) est susceptible d'être détecté comme une arrivée à la position de référence,
**caractérisé en ce que** la portion de contact (15) est montée mobile.

2. Dispositif selon la revendication 1,
**caractérisé en ce que** la portion de contact (15) est déplaçable depuis le couteau de coupe (7) hors d'une position normale,
et en particulier la portion de contact (15) dépasse, dans sa position normale, au-delà de l'élément de terminaison (11) en direction du couteau de coupe (7).

3. Dispositif selon la revendication 1 ou 2,
**caractérisé en ce que** la portion de contact (15) est réalisée par une zone partielle, en particulier par une zone supérieure, de l'élément de terminaison (11), qui est montée mobile sur une portion de base (13) de l'élément de terminaison (15), ou **en ce que**
la portion de contact (15) est formée par au moins une tige (31), qui est montée déplaçable dans un canal de guidage (33) s'étendant à travers l'élément de terminaison (11), en particulier en direction axiale (Q).

4. Dispositif selon la revendication 1 ou 2,
**caractérisé en ce que** la portion de contact (15) est formée par la totalité de l'élément de terminaison (11).

5. Dispositif selon l'une des revendications 2 à 4,
**caractérisé en ce que** la portion de contact (15) est précontrainte vers la position normale.

6. Dispositif selon l'une des revendications précédentes,
**caractérisé en ce que** le système de mesure (21) est agencé derrière la portion de contact (15), vu depuis le couteau de coupe (7), et/ou **en ce que**
le système de mesure (21) est agencé entre la portion de contact (15) et un support de produit (9) de l'amenée de produits (3), et/ou **en ce que** le système de mesure (21) est intégré dans l'élément de terminaison (11) et/ou dans un support de produit (9) de l'amenée de produits (3).

7. Dispositif selon l'une des revendications précédentes,
**caractérisé en ce que** le système de mesure (21) comprend au moins un capteur (23) pour la mesure de la distance jusqu'à la portion de contact (15), le capteur (23) étant de préférence un capteur de course, en particulier magnétostrictif.

8. Dispositif selon l'une des revendications précédentes,
**caractérisé en ce qu'**il est prévu un système de prise de référence (37), qui est réalisé pour déterminer la position de référence à partir du mouvement détecté de la portion de contact (15), en particulier à partir d'une distance mesurée entre un capteur (23) et la portion de contact (15).

9. Dispositif selon l'une des revendications précédentes,
**caractérisé en ce qu'**il est prévu un dispositif de réglage (35) au moyen duquel le couteau de coupe (7) et/ou l'élément de terminaison (11) est réglable le long de la direction axiale (Q).

10. Dispositif selon l'une des revendications précédentes,
**caractérisé en ce qu'**il est prévu un système de commande (39) qui est réalisé, en utilisant la position de référence, pour déplacer le couteau de coupe (7) au moyen d'un dispositif de réglage (35) en éloignement de la portion de contact (15) jusque dans une position de travail éloignée de la portion de contact (15) en correspondance de l'intervalle de coupe respectivement souhaité (SP), ou **en ce que**
il est prévu un système de commande (39) qui est réalisé, en utilisant la position de référence, pour déplacer l'élément de terminaison (11) ou un support de produit (9), sur lequel est agencé l'élément de terminaison (11), au moyen d'un dispositif de réglage en éloignement du couteau de coupe (7), jusque dans une position éloignée du couteau de coupe (7) en correspondance de l'intervalle de coupe respectivement souhaité (SP).

11. Procédé pour déterminer une position de référence d'un couteau de coupe (7) sur un dispositif (1, 1a, 1b) pour la découpe de produits alimentaires (5), en particulier une trancheuse à haute performance, dans lequel
le couteau de coupe (7) et/ou un élément de terminaison (11), en particulier une arête de coupe et/ou une coque de mise en forme, sont déplacés axialement l'un par rapport à l'autre en direction l'un de l'autre,
il est prévu au moins une zone de l'élément de terminaison (11) réalisée sous forme de portion de contact (15), et
on détecte un mouvement de la portion de contact (15) comme une arrivée à la position de référence,
**caractérisé en ce que**
la portion de contact (15) est montée mobile.

12. Procédé selon la revendication 11,
**caractérisé en ce que** la portion de contact (15) est déplacée depuis le couteau de coupe (7) hors d'une position normale, et/ou **en ce que** la position de référence est déterminée à partir d'une distance mesurée entre un capteur (23) et la portion de contact (15).

13. Procédé selon la revendication 11 ou 12,
**caractérisé en ce que**, pour déterminer la position de référence axiale, le couteau de coupe (7) est mis en rotation, en particulier en sens opposé à la direction de rotation prévue pour le fonctionnement en découpe, en particulier avec une vitesse de rotation prévue pour le fonctionnement en découpe.

14. Procédé selon l'une des revendications 11 à 13,
**caractérisé en ce que**
l'entraînement axial (19) au moyen duquel le couteau de coupe (7) et/ou l'élément de terminaison (11) sont déplacés axialement l'un par rapport à l'autre en direction l'un de l'autre pour déterminer la position de référence axiale, est identique à l'entraînement axial qui, pendant le fonctionnement en découpe, déplace le couteau de coupe (7) pour exécuter des coupes à vide en direction axiale (Q) ou en sens opposé à la direction axiale (Q), et/ou **en ce que**
l'entraînement en rotation (19) avec lequel le couteau de coupe (7) est mis en rotation pour déterminer la position de référence axiale, est identique à l'entraînement en rotation qui entraîne le couteau de coupe (7) pendant le fonctionnement en découpe, en particulier avec une vitesse de rotation allant de quelques centaines à quelques milliers de tours par minute.

15. Procédé pour régler un intervalle de coupe (SP) entre un couteau de coupe (7) et un élément de terminaison (11), en particulier une arête de coupe et/ou une coque de mise en forme, sur un dispositif (1, 1a, 1b) pour la découpe de produits alimentaires (5), en particulier trancheuse à haute performance, dans lequel
avec un procédé selon l'une des revendications 11 à 14, on détermine la position de référence axiale du couteau de coupe (7) et
en partant de la position de référence axiale, on déplace le couteau de coupe (7) jusque dans une position de travail à distance de l'élément de terminaison (11),
et/ou on déplace l'élément de terminaison (11) jusque dans une position de travail à distance du couteau de coupe (7).
